# FASCICULE DE BREVET EUROPEEN

(11) **EP 0 704 174 B1**
(45) Date de publication et mention de la délivrance du brevet: **27.01.1999**
(21) Numéro de dépôt: 95105102.8
(22) Date de dépôt: 05.04.1995
(51) Int. Cl.: A43B 5/04, A63C 9/08

(54) **Chaussure pour sport de glisse**
Gleitsportschuh
Sportshoe for sliding

(30) Priorité: 29.04.1994 FR 9405408
(43) Date de publication de la demande: 03.04.1996
(73) Titulaire: Salomon S.A., 74370 Metz-Tessy (FR)
(72) Inventeur: Bourdeau, Joel, F-74410 Saint-Jorioz (FR); Forest, Vincent, F-74000 Annecy (FR)

(56) Documents cités:
- DE-A- 3 622 746
- US-A- 4 979 760

## Description

La présente invention concerne une chaussure destinée au domaine des sports de glisse et particulièrement adaptée à la pratique du surf sur la neige ou "snow board".

D'une manière générale, il est nécessaire d'apporter à un utilisateur, d'une part un certain confort, et d'autre part un maintien ou un guidage de certaines parties du pied ou de la jambe, pour lui permettre de prendre sans gêne des positions diverses en fonction des situations rencontrées en cours de glisse.

Les positions de l'utilisateur sont corrélées à la technique généralement employée pour la pratique du sport de glisse.

Dans le cas du surf, on peut de manière schématique assimiler un surf à une planche dont les deux côtés opposés situés dans le sens de la longueur permettent de prendre et de contrôler des appuis sur la neige.

L'utilisateur a les pieds solidarisés au surf, par l'intermédiaire de ses chaussures, de façon que les extrémités des pieds se situent à proximité d'un même côté et que les talons se situent à proximité du côté opposé.

Les pieds de l'utilisateur sont donc orientés dans une direction sensiblement transversale du surf.

Par conséquent, une prise de carre sur un côté longitudinal impose que la jambe soit bien maintenue par rapport au pied dans le sens de la longueur du pied. Il est nécessaire dans ce cas d'empêcher, ou au moins de limiter, un mouvement de flexion longitudinale de la jambe par rapport au pied.

D'autre part, des variations d'inclinaison du relief ou des changements de direction amènent l'utilisateur à incliner ses jambes pour conserver un équilibre ou pour agir sur la conduite du surf.

Généralement, l'inclinaison de la jambe se fait sensiblement dans le sens de la longueur du surf, c'est-à-dire latéralement par rapport au pied. Il est nécessaire dans ce cas que la jambe puisse s'incliner d'un côté ou de l'autre par rapport au pied.

Les chaussures connues à l'heure actuelle peuvent être cassées dans deux catégories : celle des chaussures souples, qui sont alors associées à des fixations dites de type "coque" censées assurer les appuis nécessaires,et celle des chaussures rigides ou semi-rigides qui sont associées à des fixations de type "à boucle" coopérant uniquement avec la semelle à la manière des ensembles chaussure/fixation de ski alpin.

Les chaussures souples permettent à la jambe de s'incliner dans tous les sens par rapport au pied, c'est-à-dire aussi bien dans une flexion longitudinale que latérale, ou encore dans une position qui combine ces deux sens d'inclinaison.

Ces chaussures ont l'inconvénient d'obliger l'utilisateur à fournir un effort important dans les prises de carre, pour maintenir le pied par rapport à la jambe. En effet, une prise de carre se fait sur un seul côté longitudinal. Le surf est alors en appui sur ce seul côté et c'est l'effort fourni par l'utilisateur qui le maintient dans la position voulue par rapport à la pente. Les muscles de la jambe sont très sollicités, ce qui fatigue rapidement l'utilisateur et le gêne considérablement. Par ailleurs, même si la fixation de type "coque" utilisée fournit une partie des appuis nécessaires, l'ensemble chaussure/fixation obtenu n'est jamais optimum, car :
- les parties d'appui ou de transmission des efforts ne sont pas en contact direct avec l'ensemble pied/jambe, d'où une perte d'efficacité et défaut de précision,
- les fixations ont une taille standard devant accommoder différentes tailles et largeurs de chaussure, d'où encore des appuis moins "francs" et une mauvaise adaptation à la morphologie de l'utilisateur,
- les fixations à coque constituent sur la planche de surf un volume important rendant ce dernier difficile à transporter,
- les fixations à coque multiplient les épaisseurs entre l'ensemble pied/jambe et la planche.

Les chaussures rigides ou semi-rigides connues, comme celle divulguée par exemple dans le document WO 97/16227, comportent un collier qui entoure le bas de jambe et permet à l'utilisateur de maintenir sans fatigue son surf dans la position de prise de carte. Cependant, ces chaussures ne permettent pas la flexion latérale autour de la cheville, ce qui empêche l'utilisateur d'agir correctement pour conserver son équilibre ou conduire son surf. La rigidité de la chaussure oblige l'utilisateur à effectuer des mouvements d'amplitude exagérée, avec le buste et les bras, pour compenser le manque de mobilité latérale des jambes.

Par conséquent, aucune des chaussures actuelles n'est complètement satisfaisante, dans la mesure où aucune ne permet à un utilisateur d'être à l'aise dans tous les cas de figures rencontrés dans la pratique du surf.

L'art antérieur comprend également des documents se rapportant à des fixations prévues pour recevoir des chaussures.

Par exemple, le document DE-A-36 22 746 divulgue une fixation qui comprend un collier articulé sur une semelle par un pivot d'axe longitudinal, une portion flexible du collier permettant une flexion de la jambe.

Un autre exemple selon le document US-A-4,979,760 décrit une fixation qui comprend une semelle, un collier et un coussin retenu sur la semelle par une sangle, le coussin permettant une certaine liberté de mouvement de la jambe à la fois dans un sens transversal et dans un sens longitudinal.

Le but de la présente invention est de remédier aux inconvénients ci-avant mis en évidence, et de fournir une chaussure de sport de glisse et notamment surf, de type rigide/semi-rigide, améliorée, plus adaptée à la pratique du surf des neiges ou des sports de glisse mettant en oeuvre des mouvements similaires.

A cet effet, l'invention propose une architecture de chaussure qui permet à un utilisateur de maîtriser, sans fatigue et sans douleur, les mouvements à exécuter pour la pratique de tels sports.

En particulier, l'invention propose une chaussure qui permet une flexion latérale autour de la cheville.

Une chaussure selon l'invention, destinée à coopérer avec un ensemble fixation de type à boucle pour la pratique du surf, comportant une semelle destinée à coopérer avec un ensemble de fixation, et un collier articulé par un moyen sur une partie associée solidaire de la semelle. En outre, cette chaussure comprend notamment un talon solidaire de la semelle, des parois latérales, une extrémité avant et une tige. La Chaussure est caracterisée en ce que le moyen de liaison est un pivot dont l'axe est situé dans un plan sensiblement longitudinal de la chaussure. Le talon, les parois latérales, et l'extrémité avant notamment forment une ceinture rigide.

De plus, l'axe du pivot est, de préférence, orienté dans une direction sensiblement horizontale.

Une telle chaussure résout les problèmes de l'art antérieur en ce sens qu'elle permet un bon maintien longitudinal du pied par rapport à la jambe, tout en autorisant une inclinaison latérale de la jambe d'un côté ou de l'autre du pied, et en intégrant dans la chaussure les éléments d'appui nécessaires à la pratique du sport, pour une plus grande efficacité et un plus grand confort de l'utilisateur.

L'utilisateur peut donc exécuter tous les mouvements nécessaires à la pratique de son sport, sans fatigue anormale et sans gêne particulière.

D'autres caractéristiques et avantages de l'invention seront mieux compris à l'aide de la description qui va suivre, en regard du dessin annexé illustrant, à titre d'exemple non limitatif, comment l'invention peut être réalisée et dans lequel :
- la figure 1 est une vue de trois-quarts arrière d'une chaussure selon l'invention,
- la figure 2 est une vue de trois-quarts avant montrant notamment une coque et un collier, de la chaussure de la figure 1,
- la figure 3 est une vue latérale de la chaussure de la figure 1,
- la figure 4 est une coupe selon IV-IV de la figure 3,
- la figure 5 est une vue similaire à la figure 4, où seuls la coque et le collier sont représentés,
- la figure 6 est une vue similaire à la figure 5.

La figure 1 montre une chaussure 1 destinée à la pratique du surf. Cette chaussure 1 comprend une coque 2, une tige 3 et un collier 4.

La coque 2 comprend un talon 5, une paroi latérale extérieure 6, une extrémité avant 7, une paroi latérale intérieure 8 non visible sur la figure 1, et une semelle 9 rigide destinée à coopérer avec un ensemble fixation de type à "boucle" connu en soi.

Le talon 5, les parois 6 et 8 et l'extrémité 7 forment une ceinture relativement rigide. Cette ceinture est solidaire de la semelle 9 dont un relief arrière 10 et un relief avant 11 constituent des zones d'appui de la chaussure 1, sur le sol dans le cas de la marche, ou sur le surf dans le cas de la glisse.

La ceinture et la semelle 9 peuvent être fixées l'une par rapport à l'autre par tout moyen tel qu'un rivetage, un collage ou autre. La ceinture et la semelle 9 peuvent également former un ensemble monobloc obtenu par exemple par injection d'une matière plastique.

Dans tous les cas, la coque 2 obtenue par solidarisation de la ceinture et de la semelle 9 sera relativement rigide.

La coque 2 accueille la tige 3 qu'elle maintient grâce à la ceinture décrite précédemment. Il peut être prévu de coller la tige 3 dans la coque 2 pour éviter une désolidarisation de ces deux parties.

La tige 3 qui est relativement souple recouvre au moins le dessus du pied et s'étend en hauteur pour entourer le bas de la jambe.

La tige 3 est maintenue au contact du pied et du bas de jambe de l'utilisateur grâce à un moyen de fermeture 12 tel qu'un laçage, connu de l'homme de l'art.

Le collier 4, réalisé de préférence avec un matériau relativement rigide, entoure la partie supérieure 13 de la tige 3 et serre le bas de jambe de l'utilisateur, par un moyen de serrage et de fermeture 14 connu de l'homme du métier.

Une poutre de rigidification 15 du collier 4 s'étend sensiblement verticalement de la partie supérieure 16 vers la partie inférieure 17 du collier 4.

Cette poutre 15 peut être rapportée sur le collier 4 ou encore, selon un mode de construction préféré, la poutre 15 et le collier 4 peuvent former une pièce unique qui sera réalisée par exemple dans une matière plastique.

La poutre 15 permet l'articulation du collier 4 sur le talon 5 par un moyen de liaison tel qu'un pivot 18.

Le pivot 18, symbolisé sur la figure 1 par un cercle, peut, selon un exemple non limitatif, être constitué par l'articulation dans un trou 19 du collier, d'un cylindre solidaire du talon 5.

Le trou 19 est visible à la figure 2, sur laquelle seuls le collier 4 et la coque 2 ont été représentés en vue éclatée.

L'axe 20 du pivot 18 est situé dans un plan sensiblement longitudinal de la chaussure 1, de façon à permettre une inclinaison latérale du collier 4 par rapport à la coque 2, comme il sera décrit par la suite.

Selon un mode de réalisation préféré, l'axe 20 du pivot 18 est orienté dans une direction sensiblement horizontale. De ce fait, l'axe 20 est approximativement parallèle à la semelle 9, ce qui permet à la jambe de l'utilisateur d'être maintenue dans une position naturelle.

En effet, une zone centrale 21 de la partie associée ou talon 5 solidaire de la semelle 9 coopère avec le collier 4 par la poutre de rigidification 15 pour servir de butée en direction longitudinale.

Par conséquent, une flexion autour de la cheville du pied par rapport à la jambe n'est pas possible dans le sens longitudinal du pied.

L'utilisateur pourra donc facilement prendre appui sur les carres, puisqu'il n'a presque plus d'efforts à fournir pour conserver une position stable de la jambe par rapport au pied.

La figure 3, sur laquelle la chaussure 1 est vue du côté extérieur, permet de mieux comprendre encore le phénomène.

D'autre part, l'utilisateur aura de grandes facilités pour diriger son surf ou s'adapter aux sollicitations extérieures, car le pivot 18 permet des inclinaisons latérales du collier 4 comme il a été dit et comme il est montré à la figure 4.

Pour ce faire, des moyens de butée limitent au moins dans un sens les déplacements angulaires du collier 4.

De préférence, le collier 4 comporte un prolongement latéral intérieur 22 apte à coopérer avec une paroi latérale 23 du talon 5 pour limiter le déplacement angulaire du collier 4 vers l'extérieur.

Le prolongement latéral intérieur 22 joue le rôle d'une butée en venant appuyer sur la paroi latérale 23 du talon 5.

Cette fonction est importante, car les positions prises par l'utilisateur par rapport au sud engendrent des inclinaisons de jambe vers l'intérieur qui sont très importantes, alors que les inclinaisons vers l'extérieur sont plus réduites.

C'est pourquoi les moyens de butée sont asymétriques : le prolongement latéral intérieur 22 du collier 4 s'étend pour couvrir la paroi latérale 23 du talon 5, alors qu'aucun prolongement ne part de la poutre de rigidification 15 pour s'étendre et couvrir une paroi latérale 24 du talon 5 située du côté extérieur de la chaussure.

Le fonctionnement du moyen de butée constitué par le prolongement latéral intérieur 22 du collier 4 est représenté de manière schématique sur les figures 5 et 6.

La figure 5 correspond à une inclinaison du collier 4, par rapport à la coque 2, vers l'intérieur de la chaussure 1. Cette inclinaison se fait selon une valeur d'angle α qui varie entre 0 et 50 degrés. Elle correspond à une position de jambe qui transmet beaucoup d'informations sensitives à l'utilisateur, et c'est pour cela que le collier 4 n'est guidé par rapport à la coque 2 que par le pivot 18. Aucune butée ne limite le déplacement angulaire du collier 4 vers le côté intérieur de la chaussure, de façon à ne pas gêner l'utilisateur.

Par contre, comme il est représenté à la figure 6, il est utile que le prolongement latéral intérieur 22 limite le déplacement angulaire du collier 4 vers le côté extérieur de la chaussure 1, pour que l'utilisateur trouve un appui qui l'aidera à donner des efforts pour la conduite de son surf.

Pour ce faire, le prolongement latéral intérieur 22 situé sur la partie inférieure 17 du collier 4 du côté intérieur de la chaussure 1, vient prendre appui sur la paroi latérale intérieure 23 du talon 5 de façon que le déplacement angulaire β du collier 4 vers l'extérieur se fait dans une plage comprise entre 0 et 20 degrés, le zéro correspondant à la position verticale du collier 4.

En effet, lorsque le collier 4 est incliné vers l'extérieur dans le sens de la flêche F2, le prolongement latéral intérieur 22 du collier 4 est plaqué contre la paroi latérale intérieure 23 du talon 5, alors que lorsque le collier 4 est incliné vers l'intérieur dans le sens de la flêche F1, le prolongement latéral intérieur 22 est écarté du talon 5 et est donc inactif.

Il est possible d'ajuster la valeur de l'inclinaison angulaire du collier 4 en modifiant la hauteur du talon 5. De préférence, le talon 5 est asymétrique et la zone du talon 5 située vers le côté extérieur de la chaussure 1 est plus haute que la zone située vers le côté intérieur de la chaussure 1, par rapport à la semelle 9.

Cela revient à dire que la paroi latérale extérieure 24 du talon 5 est plus haute que la paroi latérale intérieure 23, par rapport à la semelle 9.

Cette disposition permet d'une part comme on l'a vu d'assurer une fonction de butée vers l'extérieur de la chaussure 1, et facilite d'autre part un grand débattement vers le côté intérieur.

En effet, la tige 3 est soumise à une flexion latérale importante quand la jambe s'incline vers l'intérieur. La différence de hauteur des deux côtés du talon 5 favorise une flexion interne de la tige 3 sans détérioration de la chaussure 1.

Bien entendu, l'invention n'est pas limitée au mode de réalisation ainsi décrit, et comprend tous les équivalents techniques pouvant entrer dans l'étendue des revendications suivantes.

Elle n'est notamment pas limitée à une application à une chaussure de surf mais peut également être appliquée à d'autres chaussures de sport de glisse tel que patin, patin à roues en ligne,...etc.

## Revendications

1. Chaussure de sport de glisse comportant une semelle (9), destinée à coopérer avec un ensemble de fixation de l'organe de glisse, et un collier (4) articulé par un moyen de liaison sur une partie associée solidaire de la semelle, caractérisée en ce que le moyen de liaison est un pivot (18) dont l'axe (20) est situé dans un plan sensiblement longitudinal de la semelle.

2. Chaussure (1) selon la revendication 1, caractérisée en ce que l'axe (20) du pivot (18) est orienté dans une direction sensiblement horizontale.

3. Chaussure (1) selon la revendication 1 ou 2, caractérisée par le fait qu'une poutre de rigidification (15) du collier (4) s'étend sensiblement verticalement d'une partie supérieure (16) vers une partie inférieure (17) du collier (4).

4. Chaussure (1) selon l'une quelconque des revendications 1 à 3, caractérisée en ce qu'elle comporte des moyens de butée pour limiter au moins dans un sens les déplacements angulaires du collier (4).

5. Chaussure (1) selon la revendication 4, caractérisée en ce que les moyens de butée sont asymétriques.

6. Chaussure (1) selon la revendication 5, caractérisée en ce que le collier (4) comporte un prolongement latéral intérieur (22) apte à coopérer avec une paroi latérale (23) du talon (5) pour limiter le déplacement angulaire du collier (4) vers l'extérieur.

7. Chaussure (1) selon la revendication 6, caractérisée en ce que le déplacement angulaire du collier (4) vers l'extérieur se fait dans une plage comprise entre 0 et 20 degrés, le zéro correspondant à la position verticale du collier (4).

8. Chaussure (1) selon la revendication 5, caractérisée en ce qu'aucune butée ne limite le déplacement angulaire du collier (4) vers le côté intérieur de la chaussure (1).

9. Chaussure (1) selon l'une quelconque des revendications 1 à 8, caractérisée en ce que la partie associée solidaire de la semelle (9) est un talon (5) asymétrique, dont la zone située vers le côté extérieur de la chaussure est plus haute que la zone située vers le côté intérieur de la chaussure, par rapport à la semelle (9).

10. Chaussure (1) selon l'une quelconque des revendications 1 à 9, caractérisée en ce que le pivot (18) est constitué par l'articulation dans un trou (19) du collier (4), d'un cylindre solidaire du talon (5).

11. Chaussure (1) selon l'une quelconque des revendications 1 à 10, caractérisée en ce que la partie associée (5) solidaire de la semelle (9) coopère avec le collier (4) pour servir de butée en flexion longitudinale.

12. Chaussure selon l'une quelconque des revendications précédentes, caractérisée en ce qu'elle comporte un talon (5), des parois latérales (6, 8) et une extrémité avant (7) formant une ceinture rigide.

13. Chaussure selon la revendication 12, caractérisée en ce que la ceinture rigide (5, 6, 7, 8) est solidaire de la semelle (9).

## Claims

1. Boot for a gliding sport comprising a sole (9), adapted to cooperate with a binding assembly of the gliding member, and a collar (4) articulated by a means for attaching to an associated portion affixed to the sole, characterized in that the attaching means is a pivot (18) whose axis (20) is located in a substantially longitudinal plane of the sole.

2. Boot (1) according to claim 1, characterized in that the axis (20) of the pivot (18) is oriented in a substantially horizontal direction.

3. Boot (1) according to claim 1 or 2, characterized in that a stiffening beam (15) of the collar (4) extends substantially vertically from an upper portion (16) towards a lower portion (17) of the collar (4).

4. Boot (1) according to any of claims 1-3, characterized in that it comprises abutment means to limit the angular displacements of the collar (4) in at least one direction.

5. Boot (1) according to claim 4, characterized in that the abutment means are asymmetrical.

6. Boot (1) according to claim 5, characterized in that the collar (4) comprises an internal lateral extension (22) capable of cooperating with a lateral wall (23) of the heel (5) to limit the outward angular displacement of the collar (4).

7. Boot (1) according to claim 6, characterized in that the outward angular displacement of the collar (4) occurs within a range between 0 and 20 degrees, with zero corresponding to the vertical position of the collar (4).

8. Boot (1) according to claim 5, characterized in that no abutment limits the angular displacement of the collar (4) towards the internal side of the boot (1).

9. Boot (1) according to any of claims 1-8, characterized in that the associated portion affixed to the sole (9) is an asymmetrical heel (5), whose zone located towards the exterior of the boot is higher than the zone located towards the interior of the boot, with respect to the sole (9).

10. Boot (1) according to any of claims 1-9, characterized in that the pivot (18) is constituted by the articulation of a cylinder affixed to the heel (5) through a hole (19) of the collar (4).

11. Boot (1) according to any of claims 1-10, characterized in that the associated portion (5) affixed to the sole (9) cooperates with the collar (4) to serve as an abutment in longitudinal flexion.

12. Boot according to any of the preceding claims, characterized in that it comprises a heel (5), lateral walls (6, 8), and a front end (7) forming a rigid belt.

13. Boot according to claim 12, characterized in that the rigid belt (5, 6, 7, 8) is affixed to the sole (9).

## Patentansprüche

1. Gleitsport-Schuh, der eine Sohle (9), die dazu bestimmt ist, mit einer Bindungsgesamtheit der Gleiteinrichtung zusammenzuwirken, und einen Kragen (4) aufweist, der durch eine Verbindungseinrichtung auf einem zugeordneten Teil angelenkt ist, der mit der Sohle verbunden ist,
dadurch gekennzeichnet, daß
die Verbindungseinrichtung ein Drehzapfen (18) ist, dessen Achse (20) sich in einer im wesentlichen longitudinalen Ebene der Sohle befindet.

2. Schuh (1) gemäß Anspruch 1, dadurch gekennzeichnet, daß die Achse (20) des Drehzapfens (18) in einer im wesentlichen horizontalen Richtung ausgerichtet ist.

3. Schuh (1) gemäß Anspruch 1 oder 2, dadurch gekennzeichnet, daß sich eine Versteifungsstrebe (15) des Kragens (4) im wesentlichen vertikal von einem oberen Teil (16) zu einein unteren Teil (17) des Kragens (4) erstreckt.

4. Schuh (1) gemäß einem der Ansprüche 1 bis 3, dadurch gekennzeichnet, daß er Anschlageinrichtungen aufweist, um die Winkeländerungen des Kragens (4) zumindest in einer Richtung zu begrenzen.

5. Schuh (1) gemäß Anspruch 4, dadurch gekennzeichnet, daß die Anschlageinrichtungen asymmetrisch sind.

6. Schuh (1) gemäß Anspruch 5, dadurch gekennzeichnet, daß der Kragen (4) eine untere laterale Verlängerung (22) aufweist, die dazu geeignet ist, mit einer seitlichen Wand (23) der Ferse (5) zusammenzuwirken, um die Winkeländerung des Kragens (4) in Richtung nach außen zu begrenzen.

7. Schuh (1) gemäß Anspruch 6, dadurch gekennzeichnet, daß die Winkeländerung des Kragens (4) in Richtung nach außen in einem Bereich geschieht, der zwischen 0 und 20 Grad beträgt, wobei 0 der vertikalen Position des Kragens (4) entspricht.

8. Schuh (1) gemäß Anspruch 5, dadurch gekennzeichnet, daß kein Anschlag die Winkeländerung des Kragens (4) in Richtung der inneren Seite des Schuhes (1) begrenzt.

9. Schuh (1) gemäß einem der Ansprüche 1 bis 8, dadurch gekennzeichnet, daß der zugeordnete Teil, der mit der Sohle (9) verbunden ist, eine asymmetrische Ferse (5) ist, bei der der Bereich, der sich in Richtung der äußeren Seite des Schuhes befindet, höher da der Bereich ist, der sich in Richtung der inneren Seite des Schuhes bezüglich der Sohle (9) befindet.

10. Schuh (1) gemäß einem der Ansprüche 1 bis 9, dadurch gekennzeichnet, daß der Drehzapfen (18) durch Anlenkung eines Zylinders, der fest mit der Ferse (5) verbunden ist, in einem Loch (19) des Kragens (4) gebildet ist.

11. Schuh (1) gemäß einem der Ansprüche 1 bis 10, dadurch gekennzeichnet, daß der zugeordnete Teil (5), der mit der Sohle (9) verbunden ist, mit dem Kragen (4) zusammenwirkt, um als Anschlag bei einer longitudinalen Biegung zu dienen.

12. Schuh gemäß einem der vorangehenden Ansprüche, dadurch gekennzeichnet, daß er eine Ferse (5), seitliche Wände (6, 8) und ein vorderes Ende (7) aufweist, die eine steife Einfassung bilden.

13. Schuh gemäß Anspruch 12, dadurch gekennzeichnet, daß die steife Einfassung (5, 6, 7, 8) mit der Sohle (9) verbunden ist.
